# FASCICULE DE BREVET EUROPEEN

(11) **EP 2 779 190 B1**
(45) Date de publication et mention de la délivrance du brevet: **18.10.2017**
(21) Numéro de dépôt: 14160081.7
(22) Date de dépôt: 14.03.2014
(51) Int. Cl.: H01H 1/20, H01H 9/38

(54) **Bloc unitaire de commutation et dispositif de commutation comportant au moins un tel bloc**
Einheitsschaltblock und Schaltvorrichtung, die mindestens einen solchen Block umfasst
Individual switching block and switching device comprising at least one such block

(30) Priorité: 15.03.2013 FR 1352343
(43) Date de publication de la demande: 17.09.2014
(73) Titulaire: Schneider Electric Industries SAS, 92500 Rueil-Malmaison (FR)
(72) Inventeur: Lauraire, Michel, 38050 Grenoble Cedex 09 (FR); Vigouroux, Didier, 38050 Grenoble Cedex 09 (FR)
(74) Mandataire: Lavoix

(56) Documents cités:
- EP-A1- 0 100 699
- EP-A2- 2 037 472
- DE-A1- 2 022 178
- DE-B- 1 089 846
- FR-A1- 2 794 282
- US-A- 4 421 959

## Description

### DOMAINE TECHNIQUE DE L'INVENTION

L'invention est relative à un bloc unitaire de commutation comprenant des moyens électriques de commutation comprenant :
- deux contacts fixes respectivement reliés à une plage électrique de raccordement dudit bloc unitaire ;
- un contact mobile comportant un pont ayant un corps allongé suivant un axe longitudinal et ayant deux extrémités pouvant chacune collaborer avec un contact fixe dans une position de fermeture des contacts dudit bloc ;

Le bloc unitaire de commutation comporte en outre un dispositif d'actionnement du contact mobile comportant un porte contact mobile.

L'invention est aussi relative à un dispositif de commutation électrique comportant au moins un bloc unitaire de commutation de courant.

### ETAT DE LA TECHNIQUE ANTERIEURE

Les contacteurs sont généralement dimensionnés pour réaliser un grand nombre de manoeuvres d'établissement et d'interruption du courant dans une charge. Cependant certains d'entre eux ne sont pas utilisés pour ce type d'application, mais plutôt comme passeur de courant avec un faible nombre de manoeuvres d'établissement et d'interruption du courant. C'est le cas par exemple de contacteurs utilisés en association avec un variateur de vitesse comme élément de court-circuitage du variateur ou aussi pour assurer un isolement galvanique.

Dans ce cas le dimensionnement du contacteur n'est aujourd'hui pas optimisé pour le besoin. En effet, un contacteur utilisé pour ce type d'application est généralement surdimensionné au niveau de ses pastilles de contact électrique dont le volume est prévu pour réaliser un grand nombre de manoeuvres. Ce surdimensionnement peut entrainer des couts supplémentaires de l'installation. En outre, la « ligne de passage courant » du contacteur n'est pas non plus optimisée pour garantir un passage d'un courant permanent maximum dans un volume minimum. On entend par « ligne de passage courant », l'ensemble formé par les contacts fixes associés au contact mobile.

De tels commutateurs sont, par exemple, décrits dans le document US 4,421,959.

### EXPOSE DE L'INVENTION

L'invention vise donc à remédier aux inconvénients de l'état de la technique, de manière à proposer un bloc de commutation comportant des moyens de commutation efficaces et de faible encombrement.

Le contact mobile des moyens électriques de commutation du bloc unitaire de commutation selon l'invention comporte une première branche et une seconde branche destinées à relier respectivement les deux contacts fixes dans la position de fermeture des contacts. Les première et seconde branches sont mobiles l'une par rapport à l'autre de manière à ce que :
la première branche de passage du courant soit éloignée des deux contacts fixes alors que la seconde branche est encore en contact avec lesdits contacts fixes au moment de l'ouverture des contacts dudit bloc ;
la seconde branche de commutation du courant soit en contact avec les deux contacts fixes alors que la première branche est éloignée des contacts fixes au moment de la fermeture des contacts dudit bloc.

Selon l'invention, la première branche de passage est montée en translation sur le porte contact mobile entre deux positions dites de pression de contact, un premier ressort de pression de contact appliquant une première force de pression de contact. Selon un mode de développement avantageux de l'invention, la seconde branche de commutation est montée en translation sur le porte contact mobile entre deux positions dites de pression de contact, un second ressort de pression de contact appliquant une seconde force de pression de contact.

De préférence, la première et la seconde branches comportent des axes longitudinaux sensiblement parallèles et décalés l'un par rapport à l'autre selon une direction de déplacement du contact mobile, déplacement en translation selon une direction perpendiculaire à l'axe longitudinal.

Selon l'invention, les deux contacts fixes présentent une forme de J au niveau des zones de contact avec la seconde branche de manière à ce que, dans la position de fermeture des contacts, le sens du courant électrique circulant dans un contact fixe soit opposé au sens du courant électrique circulant dans la seconde branche.

Selon l'invention, les deux contacts fixes présentent une forme droite au niveau des zones de contact avec la première branche de manière à ce que le sens du courant électrique circulant dans un contact fixe soit identique au sens du courant électrique circulant dans la première branche. Selon l'invention, le bloc unitaire de commutation comporte deux premières branches de passage courant entrainées de manière à passer simultanément de leur position d'ouverture à leur position de fermeture et inversement, lesdites premières branches étant disposées de manière parallèle l'une par rapport à l'autre. Selon l'invention, chaque première branche est montée en translation sur le porte contact mobile entre deux positions dites de pression de contact, un premier ressort de pression de contact appliquant une première force de pression de contact sur chaque première branche.

Selon un mode de développement avantageux de l'invention, les première et seconde branches comprennent respectivement deux extrémités comportant une zone de contact pouvant collaborer avec une zone de contact d'un contact fixe (320).

Avantageusement, les zones de contact de la seconde branche comportent une pastille de contact et les zones de contact du contact fixe destinées à être en contact avec les zones de contact de la seconde branche comportent une pastille de contact.

Avantageusement, les zones de contact de la première branche et les zones de contact du contact fixe destinées à être en contact avec les zones de contact de la première branche sont respectivement recouvertes d'une couche d'argent ou d'argent carbone.

Selon un mode particulier de réalisation de l'invention, le porte contact mobile comporte un U magnétique ayant deux branches disposées de manière à ce qu'elles s'étendent selon la direction de déplacement pour envelopper au moins une partie des premières branches.

Le dispositif de commutation selon l'invention comporte un bloc de coupure comprenant au moins un bloc unitaire de commutation selon l'invention commandé par un bloc d'actionnement agissant sur des dispositifs d'actionnement des blocs unitaires de coupure pour une commande synchronisée de l'ouverture des contacts.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
La figure 1 représente une vue en perspective d'un bloc de commutation dans une position fermée des contacts de puissance, selon un mode de réalisation de l'invention ;
La figure 2 représente une vue en perspective dans une position ouverte du bloc de commutation selon la figure 1 ;
La figure 3A représente une vue des moyens de commutation dans une position fermée des contacts de puissance, d'un bloc de commutation selon un mode de réalisation de l'invention ;
La figure 3B représente une vue en coupe des moyens de commutation d'un bloc de commutation selon la figure 3A ;
Les figures 4A et 4B représentent des vues en coupe des moyens de commutation respectivement dans une position ouverte et une position fermée, d'un bloc de commutation selon un mode de réalisation de l'invention ;
Les figures 5A et 5B représentent des vues en perspective des moyens de commutation respectivement dans des positions fermées et ouvertes, d'un bloc de commutation selon un mode de réalisation représenté sur la figure 1 ;
Les figures 6 et 7 représentent des vues de détail des contacts fixe et mobile d'un bloc de commutation selon la figure 1 ;
La figure 8 représente une vue en coupe des moyens de commutation d'un bloc de commutation selon la figure 3B ;
La figure 9 représente une vue en perspective d'un dispositif de commutation selon un mode de réalisation de l'invention.

### DESCRIPTION DETAILLEE D'UN MODE DE REALISATION

Tel que représenté sur la figure 1, le bloc unitaire de commutation 80 comprend un boîtier en matériau plastique moulé dans lequel sont disposés des contacts électriques. De préférence, le boitier est formé de deux demi-coques 80A assemblées pour former un ensemble de forme sensiblement parallélépipédique se développant selon un plan longitudinal XZ. Le boitier comporte alors deux faces principales disposées de manière parallèles au plan longitudinal médian XZ. Ledit boitier comprend en outre deux faces latérales, une face supérieure et une face inférieure.

Dans le cas d'un contacteur, un électro-aimant (non représenté) agit sur le mécanisme d'actionnement 34 pour commander la fermeture et l'ouverture des contacts électriques.

Selon un mode préférentiel de réalisation de l'invention tel que représenté sur les figures 1, 2 et 3A, le bloc unitaire de commutation 80 comprend des moyens électriques de commutation comprenant deux contacts fixes 320 comportant respectivement des zones de contact électrique 37, 39. Les moyens de commutation comportent en outre un contact mobile 330 comportant un pont ayant un corps allongé suivant un axe longitudinal X et deux extrémités comportant respectivement des zones de contact 36, 40 pouvant collaborer avec les zones de contact 37, 39 d'un contact fixe 320 dans une position de fermeture des contacts 320, 330 dudit bloc. Dans cette position de fermeture, des moyens élastiques 41, 42, tels que notamment des ressorts hélicoïdaux, permettent d'assurer entre les zones de contact 36, 40 et 37, 39 une pression de contact suffisante pour garantir le passage du courant dans de bonnes conditions.

Des plages de raccordement 45 relient respectivement lesdits contacts fixes 320 à une borne électrique (non représentée).

Le pont mobile de contact 330, peut se déplacer en translation sous l'action du dispositif d'actionnement 34. En effet, le mécanisme d'actionnement 34 commande l'ouverture des contacts électriques en déplaçant en translation le pont mobile de contact 330 selon une direction perpendiculaire à l'axe longitudinal X. Le pont mobile de contact 330 se déplace entre une position d'ouverture et une position de fermeture des contacts électriques. Le dispositif d'actionnement 34 du contact mobile 330 comportant un porte contact mobile 38.

On définit ainsi deux volumes d'ouverture 35 correspondant à l'espace dans lequel sont disposées les zones de contact 37, 39 d'un contact fixe 320 et les zone de contact 36, 40 associées du contact mobile 330.

Selon un mode particulier de réalisation de l'invention, chaque volume d'ouverture 35 peut être associé à une chambre d'extinction d'arc 24. Chaque chambre d'extinction d'arc 24 s'ouvrant sur le volume d'ouverture 35, est délimitée par deux flasques latéraux parallèles et placés de part et d'autre d'un plan longitudinal médian XZ. Les deux flasques latéraux sont disposés de manière à encadrer une partie du pont mobile 330 sur tout son déplacement entre la position d'ouverture et la position de fermeture. Autrement dit, les deux flasques latéraux sont espacés l'un de l'autre pour autoriser le déplacement du pont mobile de contact 330. Les flasques latéraux parallèles d'une chambre d'extinction d'arc 24 peuvent comporter des surfaces intérieures recouvertes d'un matériau gazogène.

Selon un mode de l'invention tel que représenté sur les figures 6 et 7, le contact mobile 330 comporte au moins une première branche 331 dite de passage du courant et une seconde branche 332 dite de commutation du courant électrique. Les première et seconde branches 331, 332 sont destinées à relier respectivement les deux contacts fixes 320 dans la position de fermeture des contacts 330, 320. Ladite au moins une première branche 331 de passage comprend deux extrémités comportant respectivement une zone de contact 40 pouvant collaborer avec une zone de contact 39 d'un contact fixe 320. En outre, la seconde branche de commutation 332 comprend deux extrémités comportant respectivement une zone de contact 36 pouvant collaborer avec une zone de contact 37 d'un contact fixe 320.

Selon l'invention, le contact mobile 330 comporte deux premières branches 331 de passage entrainées de manière à passer simultanément de leur position d'ouverture à leur position de fermeture et inversement. Comme représenté sur les figures 3B et 5A, lesdites premières branches 331 sont disposées de manière parallèle l'une par rapport à l'autre. Cette mise en parallèle de deux premières branches 331 (au lieu d'une seule première branche) permet de faire passer un courant plus élevé dans un volume donné.

Les première et seconde branches 331, 332 sont mobiles l'une par rapport à l'autre. En outre les première et seconde branches 331, 332 sont solidaires du porte contact 38.

Ainsi, à titre d'exemple de réalisation, le fait d'utiliser dans un volume donné deux premières branches 331 de passage et une seconde branche 332 de commutation en parallèle permet d'obtenir un gain de 40% sur le courant admissible. Ce gain est estimé en comparaison avec un contacteur connu utilisant un pont mobile ayant une seule branche mobile.

Le but de l'invention est d'éviter que les zones de contact 40 des premières branches 331 ne soient en contact avec un arc de commutation au moment de la fermeture et/ou de l'ouverture des contacts électriques 320, 330.

Le fait que les première et seconde branches 331, 332 soient mobiles l'une par rapport à l'autre autorise le fait que les premières branches 331 de passage soient éloignées des deux contacts fixes 320 alors que la seconde branche 332 de commutation est encore en contact avec lesdits contacts fixes 320 au moment de l'ouverture des contacts 330, 320 dudit bloc. Par ailleurs, le fait que les deux branches 331, 332 soient mobiles l'une par rapport à l'autre autorise le fait que la seconde branche 332 soit en contact avec les deux contacts fixes 320 alors que les premières branche 331 sont encore éloignées des contacts fixes 320 au moment de la fermeture des contacts 330, 320 dudit bloc.

Autrement dit, les premières branches mobiles 331 de passage et les secondes branches 332 de commutation, grâce à l'action du porte contact mobile 38, se déplacent de manière décalée dans la séquence de fermeture du contacteur de manière à fermer en premier la seconde branche 332 de commutation. Lesdites première et seconde branches 331, 332 se déplacent de manière décalée dans la séquence d'ouverture du contacteur de manière à ouvrir en dernier la seconde branche 332 de commutation. Ainsi, les zones de contact 40 de la première branche 331 de passage ne voient jamais d'arc électrique.

Comme représenté sur la figure 3B, le décalage temporel dans le mouvement des première et seconde branches 331, 332 est réalisé grâce au positionnement relatif desdites branches mobiles dans le porte contact mobile 38. Lorsque les contacts électriques 330, 320 sont fermés, un premier jeu de fonctionnement J1 sépare les premières branches de passage 331 du porte contact mobile 38 et un second jeu de fonctionnement J2 sépare la seconde branche de commutation 332 du porte contact mobile 38. Le dimensionnement relatif des premiers et seconds jeux J1, J2 permet d'obtenir le décalage temporel dans le mouvement des branches pendant l'ouverture et la fermeture des contacts électriques 320, 330.Ainsi selon ce mode de réalisation de l'invention, le premier jeu de fonctionnement J1 est inférieur au second jeu de fonctionnement J2 pour que les premières branches de passage 331 s'ouvrent en premier et se ferment en dernier.

Selon un mode de l'invention tel que représenté sur la figure 3B, la première branche 331 est montée en translation sur le porte contact mobile 38 entre deux positions dites de pression de contact. Un premier ressort de pression de contact 41 applique une première force de pression de contact F1. Selon cet exemple de réalisation, chaque première branche 331 est montée en translation sur le porte contact mobile 38 entre deux positions dites de pression de contact. Un premier ressort de pression de contact 41 applique une première force de pression de contact F1 sur chaque première branche 331.

Selon un mode préférentiel développement de l'invention la seconde branche 332 est montée en translation sur le porte contact mobile 38 entre deux positions dites de pression de contact, un second ressort de pression de contact 42 appliquant une seconde force de pression de contact F2.

Selon ce mode préférentiel de réalisation de l'invention, le première branche 331 est destinée au passage du courant nominal (fonctionnement dit normal) et la seconde branche de passage 332 est destinée à l'établissement et à l'interruption des courants électriques.

Cette architecture permet alors d'optimiser le dimensionnement de chacune des branches 331, 332 pour la fonction à laquelle elle est dédiée.

Selon un exemple de réalisation des contacts fixes 320, tel que représenté sur la figure 8, les contacts fixes 320 destinés à collaborer avec la seconde branche 332 de commutation du contact mobile 330 présentent une en forme de J au niveau des zones de contact 37 avec la seconde branche 332. Ainsi, dans la position de fermeture des contacts 320, 330, le sens du courant électrique circulant dans un contact fixe 320 est opposé au sens du courant électrique circulant dans la seconde branche 332. C'est pourquoi, cette forme de J est destinée à favoriser la commutation des courants. En outre, les zones de contact 37 du contact fixe 320 destinées à être en contact avec les zones de contact 36 de la seconde branche 332 comportent une pastille de contact. Les zones de contact 36 de la seconde branche 332 comportent aussi une pastille de contact. Ces pastilles sont cependant de tailles réduites par rapport à celles d'un contacteur classique vu le faible nombre de commutations.

Les contacts fixes 320 destinés à collaborer avec les premières branches 331 du contact mobile présentent une forme droite au niveau des zones de contact 39 avec la première branche 331. Ainsi, dans la position de fermeture des contacts 320, 330, le sens du courant électrique circulant dans un contact fixe 320 est identique au sens du courant électrique circulant dans la première branche 331. C'est pourquoi, cette forme droite est destinée à réduire fortement les risques de répulsion électrodynamique. En outre, compte tenu que les zones de contact 39 des contacts fixes 320 placés en vis-à-vis des zones de contact 40 des premières branches de contact 331 du contact mobile 330 ne sont pas soumis aux altérations liées aux arcs électriques. Lesdites zones 39, 40 sont constituées de cuivre recouvert d'une fine couche d'argent Ag ou d'alliage Argent-Carbone AgC. On entend par « fine couche », une couche de matière d'une épaisseur comprise entre par exemple 10 µm et quelques dizaines de microns. Ceci permet notamment de réduire fortement les volumes d'argent des pastilles de contact présentes dans les contacteurs. De cette manière on réduit fortement la consommation d'une matière première dont les réserves s'épuisent et on diminue simultanément le coût de l'appareil.

La première et la seconde branches 331, 332 comportent des axes longitudinaux sensiblement parallèles et décalés l'un par rapport à l'autre selon une direction de déplacement Z du contact mobile 330. Le déplacement en translation du porte contact mobile 38 supportant les première et la seconde branches 331, 332 est réalisé selon une direction perpendiculaire à l'axe longitudinal X.

Lorsque le contacteur est associé à un organe de protection de type fusible ou disjoncteur, si l'on veut garantir un fonctionnement correct de ce produit même après un court-circuit de niveau élevé (50 à 100kA), on peut adjoindre à l'architecture ci-dessus des systèmes de compensation des efforts magnétiques sur les contacts mobiles de passage. Ces systèmes dont le but est de renforcer les efforts de fermeture des contact en utilisant le propre courant circulant dans ceux-ci peuvent selon le calibre du produit prendre différentes forme dont la plus courant est une pièce ferromagnétique en forme de U entourant les premières branches mobiles 331 et solidaire du porte contact mobile 38.

Selon une variante de réalisation du bloc unitaire de commutation telle représenté sur les figures 5B et 7, le porte contact mobile 38 comporte un U magnétique 55 ayant deux branches disposées de manière à ce qu'elles s'étendent selon la direction de déplacement Z pour envelopper au moins une partie des premières branches 331.

L'invention est aussi relative à dispositif de commutation 1 tel que notamment un contacteur. Le dispositif de commutation électrique 1 selon l'invention tel que représenté sur la figure 9 comporte un bloc de coupure 100 associé à un bloc d'actionnement 200. Le bloc de coupure 100 du dispositif de commutation 1 selon l'invention comporte un ou plusieurs pôles électriques. Selon le mode de réalisation représenté sur la figure 9, le contacteur comporte trois pôles électriques, on parle alors de contacteur tripolaire. Un bloc unitaire de coupure 80 est alors associé à chaque pole électrique. Les trois blocs unitaires de coupure 80 sont alors commandés de manière synchronisée par le bloc d'actionnement 200 agissant sur des dispositifs d'actionnement 34 des blocs unitaires de coupure 80. Le dispositif de commutation 1 comporte des borniers de raccordement 500 destinés à être raccordés aux bornes de raccordement 45 des blocs unitaires de coupure 80.

## Revendications

1. Bloc unitaire de commutation (80) pour dispositif de commutation électrique comprenant :
- des moyens électriques de commutation comprenant :
- deux contacts fixes (320) respectivement reliés à une plage électrique de raccordement (45) dudit bloc unitaire ;
- un contact mobile (330) comportant un pont ayant un corps allongé suivant un axe longitudinal (X) et ayant deux extrémités pouvant chacune collaborer avec un contact fixe (320) dans une position de fermeture des contacts (320, 330) dudit bloc ;
- un dispositif d'actionnement (34) du contact mobile (330) comportant un porte contact mobile (38) ;
le contact mobile (330) comportant une première branche (331) et une seconde branche (332) destinées à relier respectivement les deux contacts fixes (320) dans la position de fermeture des contacts (330, 320), les première et seconde branches (331, 332) étant mobiles l'une par rapport à l'autre de manière à ce que :
- la première branche (331) de passage du courant soit éloignée des deux contacts fixes (320) alors que la seconde branche (332) est encore en contact avec lesdits contacts fixes (320) au moment de l'ouverture des contacts (330, 320) dudit bloc ;
- la seconde branche (332) de commutation du courant soit en contact avec les deux contacts fixes (320) alors que la première branche (331) est éloignée des contacts fixes (320) au moment de la fermeture des contacts (330, 320) dudit bloc ;
les deux contacts fixes (320) présentant une forme de J au niveau des zones de contact (37) avec la seconde branche (332) de manière à ce que, dans la position de fermeture des contacts (320, 330), le sens du courant électrique circulant dans un contact fixe (320) soit opposé au sens du courant électrique circulant dans la seconde branche (332), et en ce que les deux contacts fixes (320) présentent une forme droite au niveau des zones de contact (39) avec la première branche (331) de manière à ce que le sens du courant électrique circulant dans un contact fixe (320) soit identique au sens du courant électrique circulant dans la première branche (331),
**caractérisé en ce que** le contact mobile comporte deux premières branches (331) de passage du courant entrainées de manière à passer simultanément de leur position d'ouverture à leur position de fermeture et inversement, lesdites premières branches (331) étant disposées de manière parallèle l'une par rapport à l'autre, et **en ce que** chaque première branche (331) est montée en translation sur le porte contact mobile (38) entre deux positions dites de pression de contact, un premier ressort de pression de contact respectif (41) appliquant une première force de pression de contact (F1) sur chaque première branche (331).

2. Bloc unitaire de commutation selon la revendication 1, **caractérisé en ce que :**
- la seconde branche de commutation (332) est montée en translation sur le porte contact mobile (38) entre deux positions dites de pression de contact, un second ressort de pression de contact (42) appliquant une seconde force de pression de contact (F2).

3. Bloc unitaire de commutation selon l'une des revendications 1 à 2, **caractérisé en ce que** chaque première branche et la seconde branche (331, 332) comportent des axes longitudinaux sensiblement parallèles et décalés l'un par rapport à l'autre selon une direction de déplacement (Z) du contact mobile (330), déplacement en translation selon une direction perpendiculaire à l'axe longitudinal (X).

4. Bloc unitaire de commutation selon l'une quelconque des revendications précédentes, **caractérisé en ce que** les premières et seconde branches (331, 332) comprennent respectivement deux extrémités comportant une zone de contact (36, 40) pouvant collaborer avec une zone de contact (37, 39) d'un contact fixe (320).

5. Bloc unitaire de commutation selon la revendication précédente, **caractérisé en ce que :**
- les zones de contact (36) de la seconde branche (332) comportent une pastille de contact, et
- les zones de contact (37) du contact fixe (320) destinées à être en contact avec les zones de contact (36) de la seconde branche (332) comportent une pastille de contact.

6. Bloc unitaire de commutation selon la revendication 4 ou 5, **caractérisé en ce que** les zones de contact (40) de chaque première branche (331) et les zones de contact (39) du contact fixe (320) destinées à être en contact avec les zones de contact (40) de chaque première branche (331) sont respectivement recouvertes d'une couche d'argent (Ag) ou d'argent carbone (AgC).

7. Bloc unitaire de commutation selon l'une quelconque revendications précédentes, **caractérisé en ce que** le porte contact mobile (38) comporte un U magnétique (55) ayant deux branches disposées de manière à ce qu'elles s'étendent selon la direction de déplacement (Z) pour envelopper au moins une partie des premières branches (331).

8. Dispositif de commutation (1) **caractérisé en ce qu'**il comporte un bloc de coupure (100) comprenant au moins un bloc unitaire (80) de commutation selon l'une des revendications précédentes, commandé par un bloc d'actionnement (200) agissant sur des dispositifs d'actionnement (34) des blocs unitaires de commutation (80) pour une commande synchronisée de l'ouverture des contacts (320, 330).

## Patentansprüche

1. Einheitlicher Schaltblock (80) für eine elektrische Schaltvorrichtung, umfassend:
- elektrische Schaltmittel, umfassend:
- zwei feststehende Kontakte (320), die jeweils an einen elektrischen Anschlussbereich (45) des einheitlichen Blocks angeschlossen sind;
- einen beweglichen Kontakt (330), der eine Brücke mit einem gemäß einer Längsachse (X) verlängerten Körper und mit zwei Enden, die jeweils mit einem feststehenden Kontakt (320) in einer Schließstellung der Kontakte (320, 330) des Blocks zusammenarbeiten können, aufweist;
- eine Betätigungsvorrichtung (34) für den beweglichen Kontakt (330), die einen beweglichen Kontaktträger (38) aufweist;
wobei der bewegliche Kontakt (330) einen ersten Arm (331) und einen zweiten Arm (332) aufweist, die vorgesehen sind, jeweils die zwei feststehenden Kontakte (320) in der Schließstellung der Kontakte (330, 320) zu verbinden, wobei der erste und zweite Arm (331, 332) zueinander derart beweglich sind, dass:
- der erste Arm (331) für den Durchgang des Stroms entfernt von den zwei feststehenden Kontakten (320) ist, während der zweite Arm (332) noch in Kontakt mit den feststehenden Kontakten (320) zum Zeitpunkt des Öffnens der Kontakte (330, 320) des Blocks ist;
- der zweite Arm (332) für das Schalten des Stroms in Kontakt mit den zwei feststehenden Kontakten (320) ist, während der erste Arm (331) von den feststehenden Kontakten (320) zum Zeitpunkt des Schließens der Kontakte (330, 320) des Blocks entfernt ist;
wobei die zwei feststehenden Kontakte (320) an den Kontaktzonen (37) mit dem zweiten Arm (332) eine J-Form aufweisen, derart, dass in der Schließstellung der Kontakte (320, 330) die Richtung des in einem feststehenden Kontakt (320) fließenden elektrischen Stroms entgegengesetzt zur Richtung des elektrischen Stroms ist, der in dem zweiten Arm (332) fließt, und dass die zwei feststehenden Kontakte (320) an den Kontaktzonen (39) mit dem ersten Arm (331) eine gerade Form aufweisen, derart, dass die Richtung des in einem feststehenden Kontakt (320) fließenden elektrischen Stroms identisch mit der Richtung des in dem ersten Arm (331) fließenden elektrischen Stroms ist, **dadurch gekennzeichnet, dass** der bewegliche Kontakt zwei erste Arme (331) für den Durchgang des Stroms aufweist, die so angesteuert werden, dass sie gleichzeitig von ihrer Offenstellung in ihre Schließstellung übergehen und umgekehrt, wobei die ersten Arme (331) parallel zueinander angeordnet sind, und dass jeder erste Arm (331) in geradliniger Bewegung an dem beweglichen Kontaktträger (38) zwischen zwei Positionen, genannt Kontaktdruckpositionen, montiert ist, wobei eine erste jeweilige Kontaktdruckfeder (41) eine erste Kontaktdruckkraft (F1) auf jeden ersten Arm (331) aufbringt.

2. Einheitlicher Schaltblock nach Anspruch 1, **dadurch gekennzeichnet, dass**:
- der zweite Schaltarm (332) an dem beweglichen Kontaktträger (38) zwischen zwei Positionen, genannt Kontaktdruckpositionen, in Geradeausbewegung montiert ist, wobei eine zweite Kontaktdruckfeder (42) eine zweite Kontaktdruckkraft (F2) aufbringt.

3. Einheitlicher Schaltblock nach einem der Ansprüche 1 bis 2, **dadurch gekennzeichnet, dass** jeder erste Arm und der zweite Arm (331, 332) im Wesentlichen parallele und zueinander gemäß einer Verschiebungsrichtung (Z) des beweglichen Kontakts (330) versetzte Längsachsen aufweisen, wobei die Verschiebung translatorisch gemäß einer Richtung senkrecht zur Längsachse (X) gegeben ist.

4. Einheitlicher Schaltblock nach einem beliebigen der vorhergehenden Ansprüche, **dadurch gekennzeichnet, dass** die ersten und der zweite Arm (330, 332) jeweils zwei Enden umfassen, die eine Kontaktzone (36, 40) aufweisen, um mit einer Kontaktzone (37, 39) eines feststehenden Kontakts (320) zusammenarbeiten zu können.

5. Einheitlicher Schaltblock nach dem vorhergehenden Anspruch,
**dadurch gekennzeichnet, dass**:
- die Kontaktzonen (36) des zweiten Arms (332) eine Kontaktfläche aufweisend, und
- die Kontaktzonen (37) des feststehenden Kontakts (320), die vorgesehen sind, in Kontakt mit den Kontaktzonen (36) des zweiten Arms (332) zu kommen, eine Kontaktfläche aufweisen.

6. Einheitlicher Schaltblock nach den Ansprüchen 4 oder 5, **dadurch gekennzeichnet, dass** die Kontaktzonen (40) jedes ersten Armes (331) und die Kontaktzonen (39) des feststehenden Kontakts (320), die vorgesehen sind, in Kontakt mit den Kontaktzonen (40) jedes ersten Armes (331) zu kommen, jeweils mit einer Silberschicht (Ag) oder Silbercarbid (AgC) bedeckt sind.

7. Einheitlicher Schaltblock nach einem beliebigen der vorhergehenden Ansprüche, **dadurch gekennzeichnet, dass** der mobile Kontaktträger (38) ein magnetisches U (55) aufweist, das zwei Schenkel hat, die derart angeordnet sind, dass sie sich gemäß einer Verschiebungsrichtung (Z) erstrecken, um mindestens einen Teil der ersten Arme (331) zu umhüllen.

8. Schaltvorrichtung (1),
**dadurch gekennzeichnet,**
**dass** sie einen Abschaltblock (100) aufweist, der mindestens einen einheitlichen Schaltblock (80) nach einem der vorherigen Ansprüche umfasst,
gesteuert durch einen Betätigungsblock (200), der auf die Betätigungsvorrichtungen (34) der einheitlichen Schaltblöcke (80) für eine synchronisierte Steuerung der Öffnung der Kontakte (320, 330) wirkt.

## Claims

1. A single-pole switching unit (80) for electrical switchgear device comprising
- electrical switching means comprising:
- two stationary contacts (320) respectively connected to an electrical pad (45) for connecting to said unit;
- a moving contact (330) including a bridge having a body elongated along a longitudinal axis (X) and having two ends each able to cooperate with a stationary contact (320) in a closed position of the contacts (320, 330) of said unit;
- a device (34) for actuating the moving contact (330) including a moving contact holder (38);
the moving contact (330) including a first branch (331) and a second branch (332) designed to connect the two stationary contacts (320) in the closed position of the contacts (330, 320), respectively, the first and second branches (331, 332) being movable relative to one another such that:
- the first current passage branch (331) is separated from the two stationary contacts (320), while the second branch (332) is still in contact with said stationary contacts (320) when the contacts (330, 320) of said unit are opened;
- the second current switching branch (332) is in contact with the two stationary contacts (320), while the first branch (331) is separated from the stationary contacts (320) when the contacts (330, 320) of said unit are closed;
the two stationary contacts (320) being in the shape of a J at the contact areas (37) with the second branch (332), such that, in the closed position of the contacts (320, 330), the direction of the electrical current circulating in a stationary contact (320) is opposite the direction of the electrical current circulating in the second branch (332), and in that the two stationary contacts (320) have a straight shape at the contact areas (39) with the first branch (331), such that the direction of the electrical current circulating in a stationary contact (320) is identical to the direction of the electrical current circulating in the first branch (331).
**characterized in that** the moving contact comprises two first current passage branches (331) driven so as to go simultaneously from their open position to their closed position and vice versa, said first branches (331) being arranged parallel to one another, and **in that** each first branch (331) is mounted translatably on the moving contact holder (38) between two so-called contact pressure positions, a first contact pressure spring (41) applying a first contact pressure force (F1) on each first branch (331).

2. The single-pole switching unit according to claim 1, **characterized in that:**
- the second switching branch (332) is mounted translatably on the contact holder (38) movable between two so-called contact pressure positions, a second contact pressure spring (42) applying a second contact pressure force (F2).

3. The single-pole switching unit according to claim 1 or 2, **characterized in that** each first branch and the second branch (331, 332) include substantially parallel longitudinal axes that are offset relative to one another in a movement direction (Z) of the moving contact (330), the movement being a translatable movement in a direction perpendicular to the longitudinal axis (X).

4. The single-pole switching unit according to any of the preceding claims, **characterized in that** the first and second branches (331, 332) respectively comprise two ends including a contact area (36, 40) capable of cooperating with a contact area (37, 39) of a stationary contact (320).

5. The single-pole switching unit according to the preceding claim, **characterized in that:**
- the contact areas (36) of the second branch (332) include a contact pad, and
- the contact areas (37) of the stationary contact (320) designed to be in contact with the contact areas (36) of the second branch (332) include a contact pad.

6. The single-pole switching unit according to claim 4 or 5, **characterized in that** the contact areas (40) of each first branch (331) and the contact areas (39) of the stationary contact (320) designed to be in contact with the contact areas (40) of each first branch (331) are respectively covered with a layer of silver (Ag) or silver carbon (AgC).

7. The single-pole switching unit according to any of the preceding claims, **characterized in that** the moving contact holder (38) includes a magnetic U (55) having two branches arranged such that they extend in the direction of movement (Z) to surround at least part of the first branches (331).

8. A switchgear device (1), **characterized in that** it includes a phase unit (100) comprising at least one single-pole switching unit (80) according to any of the preceding claims controlled by an actuating unit (200) acting on actuating devices (34) of the single-pole switching units (80) for synchronized control of the opening of the contacts (320, 330).
